# EUROPÄISCHE PATENTANMELDUNG

(11) **EP 0 854 487 A2**
(43) Veröffentlichungstag der Anmeldung: **22.07.1998**
(21) Anmeldenummer: 97121576.9
(22) Anmeldetag: 08.12.1997
(51) Int. Cl.: H01B 17/00

(54) **Freileitungsmast mit isoliertem Mastkopf**

(30) Priorität: 21.01.1997 DE 19701828
(71) Anmelder: ABB Research Ltd., 8050 Zürich (CH)
(72) Erfinder: Bertazzi, Arnaldo, Monza (Milano) (IT); Böhme, Helmut, Prof., Dr.-Ing., 69226 Nussloch (DE); Kaumanns, Johannes, Dipl.-Ing., 50354 Hürth (DE); Müller, Karl-Bernhard, Prof. Dr.-Ing., 68723 Schwetzingen (DE); Schlayer, Gernot, Dipl-Ing., 68199 Mannheim (DE); Catenacci, Andrea, 20123 Milano (IT)
(74) Vertreter: Rupprecht, Klaus, Dipl.-Ing.

(57) **Zusammenfassung**

Es wird ein Freileitungsmast mit einem stabförmigen und isolierten Mastkopf vorgeschlagen, wobei die stromführenden Leiter (4, 5, 6) an den Isolatoren (10) des isolierten Mastkopfes (3) befestigt sind und an der Mastspitze des isolierten Mastkopfes (3) ein Erdleiter (7) angeordnet ist. Der Erdleiter (7) ist über eine im Innern des Freileitungsmastes (1) verlaufende Erdleiterverbindung (8) galvanisch mit dem Erdpunkt (9) am Mastfuß verbunden. Die Erdleiterverbindung (8) ist von einer Isolierschicht (12) umhüllt. Die Isolierschicht (12) ist in Höhe der stromführenden Leiter (5, 6, 7) jeweils von einem Isolierkonus (13) umhüllt. Im oder auf jedem Isolierkonus verläuft eine ringförmige Elektrode (14). Ein isolierender Füllstoff (16) ist zwischen der Isolierschicht (12) bzw. den Isolierkonen (13) und den Isolatoren (10) des isolierten Mastkopfes (3) eingebracht.

## Beschreibung

Die Erfindung bezieht sich auf einen Freileitungsmast mit einem isolierten Mastkopf gemäß dem Oberbegriff des Anspruchs 1. Die Erfindung kann beispielsweise bei Drehstrom-Freileitungen verwendet werden, ist aber auch für jede andere Stromart geeignet (Gleichstrom, Einphasenstrom, andere Mehrphasenströme als Drehstrom).

Ein Freileitungsmast in der Form eines geraden, einseitig im Fundament eingespannten Stabes - beispielsweise aus Stahl -, dessen oberer Teil isoliert ausgeführt ist (isolierter Mastkopf) und die Phasenleiter bzw. allgemein die stromführenden Leiter sowie an der Mastspitze den Erdleiter trägt (Stabmast), hat große Vorteile aufgrund der äußerst einfachen Form, der sehr geringen Trassenbreite und der zur Minimierung des elektrischen und magnetischen Feldes in der Nähe der Erdoberkante sehr gut geeigneten Leiterkonfiguration.

Zur Realisierung einer solchen Freileitungs- bzw. Mastkonzeption muß der Erdleiter von der Mastspitze zur Erde geführt werden. Eine Erdseilführung außerhalb des Mastes in Luft erfordert aus Isolationsgründen entsprechend große Abstände zu den stromführenden Leitern, wodurch die Vorteile des sehr einfachen Mastkonzeptes mit geringsten Trassenbreiten nicht zum Tragen kommen.

Der Erfindung liegt die Aufgabe zugrunde, einen Freileitungsmast mit isoliertem Mastkopf der eingangs genannten Art anzugeben, der trotz einer Erdseilführung vom Erdleiter an der Mastspitze zur Erde nur eine sehr geringe Trassenbreite erfordert.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß aufgrund der Führung der Erdleiterverbindung im Inneren des Mastes ein Stabmast geschaffen wird, der trotz der Erdseilführung vom Erdleiter an der Mastspitze zur Erde die Vorteile der einfachsten Formgebung, der geringsten Trassenbreite und der zur Minimierung des elektrischen und magnetischen Feldes in der Nähe der Erdoberkante sehr günstigen Leiterkonfiguration aufweist. Die vorgeschlagenen Maßnahmen gewährleisten zuverlässig, daß trotz der im Inneren des Mastes vorhandenen geringen Isolierabstände zwischen der Erdseilverbindung und den stromführenden Leitern keine Durchschläge, insbesondere Langzeitdurchschläge in radialer Richtung innerhalb des Mastes oder Überschläge längs der Grenzfläche der Mastisolierung sowohl bei Überspannungen, als auch bei Betriebsspannung und keine unzulässige Korona bei Betriebsspannung auftreten.

Die Erfindung wird nachstehend anhand der in der Zeichnung dargestellten Ausführungsbeispiele erläutert. Es zeigen:
- Fig. 1: einen erfindungsgemäß ausgebildeten Freileitungsmast mit einer innerhalb des Freileitungsmastes verlaufenden Erdleiterverbindung,
- Fig. 2: einen vergrößerten Ausschnitt des isolierten Mastkopfes zur Erläuterung des Aufbaues.

In Fig. 1 ist der erfindungsgemäß ausgebildete Freileitungsmast dargestellt. Es ist ein Freileitungsmast 1 zu erkennen, welcher im wesentlichen aus einem im Fundament eingespannten Stab 2 - beispielsweise aus Stahl - und einem isolierten Mastkopf 3 besteht. Am isolierten Mastkopf 3 sind die strom- und spannungsführenden Leiter, beispielsweise die Phasenleiter 4, 5, 6 eines Drehstromsystems sowie an der Mastspitze ein Erdleiter 7 befestigt. Die galvanische Verbindung zwischen Erdleiter 7 und Erdpunkt 9 am Mastfuß erfolgt innerhalb des Freileitungsmastes 1 über eine Erdleiterverbindung 8.

Die elektrische Isolation der einzelnen Phasenleiter 4, 5, 6 untereinander und gegenüber dem Erdleiter 7 erfolgt über Isolatoren 10, wobei diese Isolatoren in bekannter Weise mit Schirmen 11 versehen sind, um die Kriechstrecken zu erhöhen.

Fig. 2 zeigt einen vergrößerten Ausschnitt zur Erläuterung des Aufbaues des isolierten Mastkopfes. Es ist beispielhaft der Aufbau in unmittelbarer Umgebung des Phasenleiters 5 zu erkennen, der gleiche Aufbau ergibt sich auch in unmittelbarer Umgebung der weiteren Phasenleiter 4 und 6. Die Erdleiterverbindung 8 ist von einer Isolierschicht 12 - vorzugsweise aus im Extrusionsverfahren aufgebrachtes Polyethylen (PE/VPE) - umhüllt. Der Radius der Erdleiterverbindung 8 ist mit f und die Dicke der Isolierschicht 12 ist mit g bezeichnet.

Im Bereich (bzw. in der Höhe) der Phasenleiter sind elastische Isolierkonen 13 - vorzugsweise aus Silikongummi - auf die mit der Isolierschicht 12 umhüllte Erdleiterverbindung 8 aufgeschoben. Die zylindrische Außenoberfläche der Isolierkonen 13 ist kleiner als ihre zylindrische Innenoberfläche. Die Länge eines solchen Isolierkonus 13 ist mit a, seine Dicke mit b und seine Neigung mit α bezeichnet.

Auf der zylindrischen Außenoberfläche eines Isolierkonus 13 oder in deren Nähe innerhalb des Isolierkonus befindet sich eine ringförmige Elektrode 14 aus einem elektrisch leitfähigen Material, welche mit dem zugeordneten Phasenleiter - im Ausführungsbeispiel mit dem Phasenleiter 5 - über einen Verbindungsleiter 15 elektrisch leitend verbunden ist und dessen Potential führt. Der Radius der ringförmigen Elektrode 14 ist mit c, ihre Länge mit d und ihre Dicke mit e bezeichnet.

In den freien Raum zwischen der Isolierschicht 12 und den Isolatoren 10 ist ein elektrisch isolierender Füllstoff 16 - vorzugsweise ein isolierender Schaumstoff und/oder eine isolierende Vergußmasse und/oder eine Isolierflüssigkeit und/oder ein Isoliergas - eingebracht. Die Befestigung des Phasenleiters 5 am isolierten Mastkopf erfolgt beispielsweise über einen mit den Isolatoren 10 verbundenen Flansch 17.

Die Länge a des Isolierkonus 13, die Dicke b des Isolierkonus, die Neigung α des Isolierkonus, der Radius c der ringförmigen Elektrode 14, die Länge d der Elektrode, die Dicke e der Elektrode, der Radius f der Erdleiterverbindung 8, die Dicke g der Isolierschicht 12 und die relative Permittivität der eingesetzten Isoliermaterialien (Isolierschicht 12, Isolierkonus 13, isolierender Füllstoff 16, Isolatoren 10) sind derart aufeinander abgestimmt, daß in keinem Bereich die Beanspruchung durch die elektrische Feldstärke die jeweilige elektrische Festigkeit übersteigt. Vorzugsweise sind in der Isolierschicht 12 und im Isolierkonus 13 die Feldstärken hoch und ebenso die elektrische Festigkeit für diese Teile.

Die ringförmige Elektrode 14 auf oder im Isolierkonus 13 dient zur Feldsteuerung im Inneren von Isolierkonus und Isolierschicht 12 und an der Grenzfläche von Isolierkonus und Füllstoff 16 und bewirkt eine akzeptable Feldstärke an der Grenzfläche zwischen Isolierkonus 13 und isolierendem Füllstoff 16 und damit eine akzeptable Feldstärke im Füllstoff. Die Elektrode 14 bewirkt weiterhin eine Abschirmung des Phasenleiters und des Flansches 17 in Luft, wodurch die Oberflächenfeldstärke am Flansch und am Phasenleiter in Luft auf zulässige Werte unterhalb des Koronaeinsatzes beschränkt wird.

Allgemein ausgedrückt sind die vorstehend im einzelnen angeführten Dimensionierungen und Parameter derart zu wählen, daß die am Mastkopf auftretenden elektrischen Feldstärken unter allen Betriebsbedingungen niedriger sind als die für die gewählten Isolierstoffe und die jeweiligen Belastungsfälle gültigen Durchschlagsfeldstärken - zur Verhinderung von Durchschlägen innerhalb des Mastes - bzw. die erfahrungsgemäß gültigen Grenzfeldstärken - zur Verhinderung von Überschlägen längs der Grenzfläche der Mastisolierung zur Luft-. In die Berechnungen sind selbstverständlich auch durch Schaltvorgänge und/oder Blitzeinwirkungen erzeugte Überspannungen einzubeziehen. Ferner darf die Betriebsspannung an der Oberfläche der Phasenleiter sowie der notwendigen Befestigungselemente (Flansche 17) nicht zu derart hohen Feldstärken führen, daß Korona auftritt, welche sowohl nachteilige Verluste als auch Geräusche hervorruft. Des weiteren muß die Betriebsspannung zwischen Erdleiter und stromführendem Leiter innerhalb des isolierten Mastkopfes auf Dauer auf sicheren Werten gehalten werden, um einen Langzeitdurchschlag in radialer Richtung zuverlässig zu verhindern.

Neben der vorstehend erläuterten Anwendung bei einem Drehstromsystem kann die Erfindung auch bei Gleichstrom, Einphasenstrom und anderen Mehrphasenströmen eingesetzt werden.

## Patentansprüche

1. Freileitungsmast mit einem stabförmigen und isolierten Mastkopf, wobei die stromführenden Leiter (4, 5, 6) an den Isolatoren (10) des isolierten Mastkopfes (3) befestigt sind und an der Mastspitze des isolierten Mastkopfes (3) ein Erdleiter (7) angeordnet ist, dadurch gekennzeichnet, daß der Erdleiter (7) über eine im Innern des Freileitungsmastes (1) verlaufende Erdleiterverbindung (8) galvanisch mit dem Erdpunkt (9) am Mastfuß verbunden ist, daß die Erdleiterverbindung (8) von einer Isolierschicht (12) umhüllt ist, daß die Isolierschicht (12) in Höhe der stromführenden Leiter (5, 6, 7) jeweils von einem Isolierkonus (13) umhüllt ist, daß im oder auf jedem Isolierkonus eine ringförmige Elektrode (14) verläuft und daß ein isolierender Füllstoff (16) zwischen der Isolierschicht (12) bzw. den Isolierkonen (13) und den Isolatoren (10) des isolierten Mastkopfes (3) eingebracht ist.

2. Freileitungsmast nach Anspruch 1, dadurch gekennzeichnet, daß Polyethylen als Isolierschicht (12) dient.

3. Freileitungsmast nach Anspruch 1 und/oder 2, dadurch gekennzeichnet, daß Silikonkautschuk als Isolierkonus (13) dient.

4. Freileitungsmast nach einem der Ansprüche 1 bis 3, dadurch gekennzeichnet, daß ein isolierender Schaumstoff als Füllstoff (16) dient.

5. Freileitungsmast nach einem der Ansprüche 1 bis 3, dadurch gekennzeichnet, daß eine isolierende Vergußmasse als Füllstoff (16) dient.

6. Freileitungsmast nach einem der Ansprüche 1 bis 3, dadurch gekennzeichnet, daß eine Isolierflüssigkeit als Füllstoff (16) dient.

7. Freileitungsmast nach einem der Ansprüche 1 bis 3, dadurch gekennzeichnet, daß ein Isoliergas als Füllstoff (16) dient.
